# EUROPÄISCHE PATENTANMELDUNG

(11) **EP 4 678 856 A1**
(43) Veröffentlichungstag der Anmeldung: **14.01.2026**
(21) Anmeldenummer: 24187908.9
(22) Anmeldetag: 11.07.2024
(51) Int. Cl.: E05B 17/22, E05B 39/04, E05B 65/06, E05B 45/06, E05B 47/00

(54) **FENSTERGRIFFZUSTANDSDETEKTIONSVORRICHTUNG, ANORDNUNG UND VERFAHREN MIT EINER SOLCHEN**

(71) Anmelder: Albrecht Jung GmbH & Co. KG, 58579 Schalksmühle (DE)
(72) Erfinder: Biniossek, Nik, 58099 Hagen (DE); Willer, Mathias, 58553 Halver (DE)

(57) **Zusammenfassung**

Vorgestellt wird eine Fenstergriffzustandsdetektionsvorrichtung X zum Anbringen an einem einen Fenstergriff G aufweisenden Fensterflügel F eines Fensters zur Detektion des Zustandes des Fenstergriffs G umfassend einen Energiespeicher, einen Funksender und eine Auswerteeinheit.

Besonders dabei ist, dass die Auswerteeinheit der Fenstergriffzustandsdetektionsvorrichtung X einen dreidimensional detektierenden Beschleunigungssensor umfasst, der die durch die Betätigung des Fenstergriffes G und Bewegung des Fensterflügels F verursachte zeitabhängige mechanische Erschütterung beziehungsweise Beschleunigung als Messergebnis detektiert, wobei die Fenstergriffzustandsdetektionsvorrichtung X das Messergebnis über ein, einen Speicher aufweisendes, neuronales Netzwerk, in dem eine Vielzahl von durch eine Betätigung des Fenstergriffes G und Bewegung des Fensterflügels F bedingte Referenzmessergebnisse abgelegt sind, einem Zustand A, B, C des Fenstergriffes, insbesondere über eine KI-Einheit KI, wahrscheinlichkeitsbasiert zuordnet und wobei die Auswerteeinheit zudem einen Wind- und/oder Regensensor umfasst.

## Beschreibung

Die Erfindung betrifft eine Fenstergriffzustandsdetektionsvorrichtung zum Anbringen an einem einen Fenstergriff aufweisenden Fensterflügel eines Fensters zur Detektion des Zustandes des Fenstergriffs umfassend einen Energiespeicher, einen Funksender und eine Auswerteeinheit.

Ferner betrifft die Erfindung eine Anordnung umfassend ein Fenster mit einem Fensterflügel und einem Fenstergriff, wobei auf dem Fensterflügel eine solche Fenstergriffzustandsdetektionsvorrichtung angeordnet ist.

Die Erfindung ist zudem auf ein Verfahren zur Detektion und Visualisierung des Zustandes eines Fenstergriffs eines einen Fensterflügel aufweisenden Fensters anhand einer solchen Anordnung gerichtet.

Die Erkennung des Öffnungszustandes eines Fensters mit einem Fenstergriff und einem Fensterflügel bietet eine Vielzahl von Vorteilen. Dazu gehört die Detektion eines nicht geschlossenen Fensters bei windigem und/oder regnerischen Wetter, so dass Beschädigungspotential des Fensters und/oder des Boden- beziehungsweise Wandbelag des betreffenden Raumes gegeben ist.

Aus DE 20 2009 010 418 U1 ist eine Tür mit einem am Türblatt angeordneten, ein- oder zweidimensionalen, Beschleunigungssensor vorbekannt, der es ermöglicht, einen Einbruch zu detektieren. Die Detektion des Zustandes des Türgriffs wird dabei nicht ermöglicht.

EP 3 097 547 A1 offenbart ein Verfahren und eine Vorrichtung zum Bestimmen eines unberechtigten Eindringens an einer Tür, beispielsweise einer Haustür, Garagentür oder Wohnungstür. Hierzu wird mittels eines Bewegungssensors eine Bewegung der Tür bestimmt und die Bewegung anhand von Parametern ausgewertet, wodurch ein unberechtigtes von einem berechtigten Eindringen an der Tür unterschieden werden kann. Zum anderen wird verifiziert, ob ein festgestelltes unberechtigtes Eindringen erfolgreich war, indem der Öffnungswinkel der Tür durch einen Winkelmess-Sensor bestimmt und daraus bestimmt wird, ob die Tür geöffnet wurde oder noch innerhalb eines Toleranzbereichs für eine geschlossene Tür liegt. Die Detektion des Zustandes des Türgriffs wird dabei ebenfalls nicht ermöglicht.

Ausgehend von diesem diskutierten Stand der Technik liegt der Erfindung daher die Aufgabe zugrunde, eine einfach nachzurüstende Fenstergriffzustandsdetektionsvorrichtung zum Anbringen an einem einen Fenstergriff aufweisenden Fensterflügel eines Fensters zur Detektion des Zustandes des Fenstergriffs zu schaffen, dass es auf zuverlässige, schnelle und präzise Art und Weise ermöglicht, den Zustand des Fenstergriffs zu detektieren und zu visualisieren und zudem für das Gebäude des Fenstergriffes gefährliche Wettersituationen zu detektieren.

Gelöst wird diese Aufgabe durch eine Fenstergriffzustandsdetektionsvorrichtung zum Anbringen an einem einen Fenstergriff aufweisenden Fensterflügel eines Fensters zur Detektion des Zustandes des Fenstergriffs umfassend einen Energiespeicher, einen Funksender und eine Auswerteeinheit, wobei die Auswerteeinheit der Fenstergriffzustandsdetektionsvorrichtung einen zwei- oder dreidimensional detektierenden Beschleunigungssensor umfasst, der die durch die Betätigung des Fenstergriffes und Bewegung des Fensterflügels verursachte zeitabhängige mechanische Erschütterung beziehungsweise Beschleunigung als Messergebnis detektiert, wobei die Fenstergriffzustandsdetektionsvorrichtung das Messergebnis über ein, einen Speicher aufweisendes, neuronales Netzwerk, in dem eine Vielzahl von durch eine Betätigung des Fenstergriffes und Bewegung des Fensterflügels bedingte Referenzmessergebnisse abgelegt sind, einem Zustand des Fenstergriffes, insbesondere über eine KI-Einheit, wahrscheinlichkeitsbasiert zuordnet wobei die Auswerteeinheit zudem einen Wind- und/oder Regensensor umfasst.

Der Kerngedanke der Erfindung besteht einerseits darin, dass die Auswerteeinheit der Fenstergriffzustandsdetektionsvorrichtung einen zwei- oder dreidimensional detektierenden Beschleunigungssensor umfasst, der die durch die Betätigung des Fenstergriffes und Bewegung des Fensterflügels verursachte zeitabhängige mechanische Erschütterung beziehungsweise Beschleunigung als Messergebnis detektiert. Hierdurch wird es insbesondere ermöglicht, die Zustände des Fenstergriffs "geöffnet", "geschlossen" und "gekippt" erfassbar zu machen.

Der Kerngedanke der Erfindung besteht andererseits darin, dass die Fenstergriffzustandsdetektionsvorrichtung das Messergebnis über ein, einen Speicher aufweisendes, neuronales Netzwerk, in dem eine Vielzahl von durch eine Betätigung des Fenstergriffes und Bewegung des Fensterflügels bedingte Referenzmessergebnisse abgelegt sind, einem Zustand des Fenstergriffes, insbesondere über eine KI-Einheit, wahrscheinlichkeitsbasiert zuordnet. Damit wird eine besonders schnelle und vor allem präzise Zuordnung des Messergebnisses zu einem Zustand des Fenstergriffes ermöglicht.

Besonders vorteilhaft dabei ist, dass die erfindungsgemäße Auswerteeinheit zudem einen Wind- und/oder Regensensor umfasst. Dabei kann der Wind- und/oder Regen bevorzugt ebenfalls über den zwei- oder dreidimensional detektierenden Beschleunigungssensor erfasst werden. Dieses erlaubt es, einen Zustand des Fenstergriffes zu detektieren, der beispielsweise zu einem geöffneten oder gekippten Fenster korrespondiert und zudem eine Wind- und/oder Regenmeldung als Warnhinweis zu visualisieren.

Gemäß einer bevorzugten Weiterbildung der erfindungsgemäßen Fenstergriffzustandsdetektionsvorrichtung umfasst der Zustand des Fenstergriffs "geöffnet", "geschlossen" und "gekippt". Dieses erlaubt eine detaillierte Beschreibung des Zustandes des Fenstergriffs, so dass einem Anwender der Zustand des Fenstergriffs möglichst präzise über den Funksender, beispielsweise via eines Endgerätes, zugänglich wird.

In einer Weiterbildung der erfindungsgemäßen Fenstergriffzustandsdetektionsvorrichtung ist das neuronale Netzwerk selbstlernend ausgebildet, indem die Referenzmessergebnisse durch selbst detektierte Messergebnisse und die Zuordnung des Messergebnisses zu einem Zustand ersetzt werden. Hierdurch wird es erlaubt, dass individuelle Messergebnisse anstelle der Referenzmessergebnisse genutzt werden, so dass die Präzision der Erkennung des Zustandes des Fenstergriffes erhöht wird - insbesondere auch Veränderungen über die Lebensdauer des Fensters miterfasst werden.

Gemäß einer bevorzugten Weiterbildung der erfindungsgemäßen Fenstergriffzustandsdetektionsvorrichtung ist die Fenstergriffzustandsdetektionsvorrichtung über den Funksender an ein Endgerät, insbesondere ein mobiles Endgerät, angeschlossen und zeigt dort den Zustand des Fenstergriffes an.

Gemäß einer bevorzugten Weiterbildung der Fenstergriffzustandsdetektionsvorrichtung wird durch die Fenstergriffzustandsdetektionsvorrichtung das Messergebnis zusätzlich einem Zustand des Fensters, insbesondere "geschlossen" oder "angelehnt" oder "offen gekippt" oder "zugefallen und nicht geschlossen", zugeordnet. Damit wird auf präzise und zuverlässige Art und Weise der Zustand des Fensters ermittelbar.

Die Erfindung betrifft zudem eine Anordnung umfassend ein Fenster mit einem Fensterflügel und einem Fenstergriff, wobei auf dem Fensterflügel die erfindungsgemäße Fenstergriffzustandsdetektionsvorrichtung angebracht ist. Dabei kann die Fenstergriffzustandsdetektionsvorrichtung beispielsweise auf den Fensterflügel verklebt oder verschraubt werden, so dass die Nachrüstbarkeit der Fenstergriffzustandsdetektionsvorrichtung besonders einfach möglich ist, insbesondere ohne den Fenstergriff und dessen Haptik und/oder Optik zu beeinträchtigen.

Ferner betrifft die Erfindung ein Verfahren zur Detektion und Visualisierung des Zustandes eines Fenstergriffs eines einen Fensterflügel aufweisenden Fensters anhand der erfindungsgemäßen Anordnung umfassend die Schritte:
i) Detektion des durch die Betätigung des Fenstergriffes und Bewegung des Fensterflügels verursachte zeitabhängige mechanische Erschütterung beziehungsweise Beschleunigung als Messergebnis mittels des zwei- oder dreidimensional detektierenden Beschleunigungssensors,
ii) Wahrscheinlichkeitsbasierte Zuordnung des Zustandes des Fenstergriffes, insbesondere über eine KI-Einheit, über ein, ein Speicher aufweisendes, neuronales Netzwerk, in dem eine Vielzahl von durch eine Betätigung des Fenstergriffes und Bewegung des Fensterflügels bedingte Referenzmessergebnisse abgelegt sind,
iii) Visulisierung des Zustandes des Fenstergriffs,
iv) Auswertung und Visualisierung der aktuellen Wetterbedingungen hinsichtlich Wind- und/oder Regen durch den Wind- und/oder Regensensor.

Dabei kann die Visulisierung des Zustandes des Fenstergriffs auf einem Endgerät erfolgen.

Nachfolgend ist die Erfindung unter Bezugnahme auf die beigefügten Figuren anhand diverser Ausführungsbeispiele beschrieben. Es zeigen:
- **Fig. 1:**: eine schematische perspektivische Ansicht einer erfindungsgemäßen Anordnung, für drei unterschiedliche Zustände des Fenstergriffes,
- **Fig. 2:**: eine schematische Darstellung der mechanischen Erschütterung beziehungsweise Beschleunigung als zeitabhängiges Messergebnis durch die Betätigung des Fenstergriffes und Bewegung des Fensterflügels in drei Raumrichtungen, und
- **Fig. 3:**: eine schematische Darstellung des erfindungsgemäßen Verfahrens.

In den verschiedenen Figuren sind gleiche Teile stets mit den gleichen Bezugszeichen versehen und werden daher in der Regel auch jeweils nur einmal benannt beziehungsweise erwähnt.

Figur 1 zeigt eine schematische perspektivische Ansicht einer erfindungsgemäßen Anordnung, für drei unterschiedliche Zustände A, B, C des Fenstergriffes G (links: geschlossen, rechts: geöffnet, mittig: gekippt). Dabei ist die erfindungsgemäße Fenstergriffzustandsdetektionsvorrichtung X an einem Fensterflügel F mit einem Fenstergriff G angeordnet. Die Fenstergriffzustandsdetektionsvorrichtung X umfasst einen Energiespeicher (insbesondere eine Batterie), einen Funksender und eine Auswerteeinheit. Die Auswerteeinheit der Fenstergriffzustandsdetektionsvorrichtung X umfasst einen dreidimensional detektierenden Beschleunigungssensor, der in drei orthogonal zueinanderstehenden Raumrichtungen 1, 2, 3 detektiert. Detektiert wird die durch die Betätigung des Fenstergriffes G und Bewegung des Fensterflügels F verursachte zeitabhängige mechanische Erschütterung beziehungsweise Beschleunigung als Messergebnis.

Ein solches aufgenommenes Messergebnis ist für die drei orthogonal zueinanderstehenden Raumrichtungen 1, 2, 3 in Figur 2 visualisiert. Erkennbar ist, dass sich die drei Messkurven von ihrem Verlauf her voneinander unterscheiden. Die Erfindung macht sich dabei auf geschickte Art und Weise zu Nutze, dass das Messergebnis über ein, einen Speicher aufweisendes, neuronales Netzwerk, in dem eine Vielzahl von durch eine Betätigung des Fenstergriffes G und Bewegung des Fensterflügels F bedingte Referenzmessergebnisse abgelegt sind, einem Zustand A, B, C des Fenstergriffes, insbesondere über eine KI-Einheit KI, wahrscheinlichkeitsbasiert zugeordnet wird. Eine solche Zuordnung wird bevorzugt durch die KI-Einheit KI besonders präzise und schnell möglich, da manuelle Algorithmen zum Fitten der Messergebnisse nicht ausreichend stabil, präzise und schnell sind, insbesondere da die Betätigung des Fenstergriffes G jedes Mal anders ist. Zudem erlaubt es die Auswerteeinheit über ihren Wind- und/oder Regensensor zusätzlich zum Fenstergriffzustand potentielle Gefahrensituationen für das Gebäude des Fenstergriffes zu erfassen, beispielsweise eine zu einem geöffneten Fenster korrespondierenden Fenstergriffzustand und ein starkes Windaufkommen.

Figur 3 zeigt eine schematische Darstellung des erfindungsgemäßen Verfahrens zur Detektion und Visualisierung des Zustandes A, B, C eines Fenstergriffs G eines einen Fensterflügel F aufweisenden Fensters anhand der erfindungsgemäßen Anordnung umfassend die Schritte:
i) Detektion des durch die Betätigung des Fenstergriffes G und Bewegung des Fensterflügels F verursachte zeitabhängige mechanische Erschütterung beziehungsweise Beschleunigung als Messergebnis mittels des zwei- oder dreidimensional detektierenden Beschleunigungssensors,
ii) Wahrscheinlichkeitsbasierte Zuordnung des Zustandes A, B, C des Fenstergriffes G, insbesondere über eine KI-Einheit KI, über ein, ein Speicher aufweisendes, neuronales Netzwerk, in dem eine Vielzahl von durch eine Betätigung des Fenstergriffes G und Bewegung des Fensterflügel F bedingte Referenzmessergebnisse abgelegt sind,
iii) Visulisierung des Zustandes A, B, C des Fenstergriffs G.
iv) Auswertung und Visualisierung der aktuellen Wetterbedingungen hinsichtlich Wind- und/oder Regen durch den Wind- und/oder Regensensor.

Die Erfindung ist anhand von Ausführungsbeispielen beschrieben. Ohne den Umfang der geltenden Ansprüche zu verlassen, ergeben sich für einen Fachmann zahlreiche weitere Möglichkeiten, diese umzusetzen, ohne dass dieses im Rahmen dieser Ausführungen im Einzelnen erläutert werden müsste.

### Bezugszeichenliste

- 1, 2, 3: Raumrichtung
- A, B, C: Zustand
- F: Fensterflügel
- G: Fenstergriff
- KI: KI-Einheit
- X: Fenstergriffzustandsdetektionsvorrichtung

## Patentansprüche

1. Fenstergriffzustandsdetektionsvorrichtung (X) zum Anbringen an einem einen Fenstergriff (G) aufweisenden Fensterflügel (F) eines Fensters zur Detektion des Zustandes des Fenstergriffs (G) umfassend einen Energiespeicher, einen Funksender und eine Auswerteeinheit, **dadurch gekennzeichnet, dass** die Auswerteeinheit der Fenstergriffzustandsdetektionsvorrichtung (X) einen zwei- oder dreidimensional detektierenden Beschleunigungssensor umfasst, der die durch die Betätigung des Fenstergriffes (G) und Bewegung des Fensterflügels (F) verursachte zeitabhängige mechanische Erschütterung beziehungsweise Beschleunigung als Messergebnis detektiert, wobei die Fenstergriffzustandsdetektionsvorrichtung (X) das Messergebnis über ein, einen Speicher aufweisendes, neuronales Netzwerk, in dem eine Vielzahl von durch eine Betätigung des Fenstergriffes (G) und Bewegung des Fensterflügels (F) bedingte Referenzmessergebnisse abgelegt sind, einem Zustand (A, B, C) des Fenstergriffes (G), insbesondere über eine KI-Einheit (KI), wahrscheinlichkeitsbasiert zuordnet und wobei die Auswerteeinheit zudem einen Wind- und/oder Regensensor umfasst.

2. Fenstergriffzustandsdetektionsvorrichtung (X) nach Anspruch 1,
**dadurch gekennzeichnet, dass** der Zustand (A, B, C) des Fenstergriffs (G) "geöffnet", "geschlossen" und "gekippt" umfasst.

3. Fenstergriffzustandsdetektionsvorrichtung (X) nach Anspruch 1 oder 2, **dadurch gekennzeichnet, dass** das neuronale Netzwerk selbstlernend ausgebildet ist, indem die Referenzmessergebnisse durch selbst detektierte Messergebnisse und die Zuordnung des Messergebnisses zu einem Zustand (A, B, C) ersetzt werden.

4. Fenstergriffzustandsdetektionsvorrichtung (X) nach einem der Ansprüche 1 bis 3, **dadurch gekennzeichnet, dass** die Fenstergriffzustandsdetektionsvorrichtung (X) über den Funksender an ein Endgerät, insbesondere ein mobiles Endgerät, angeschlossen ist und dort den Zustand (A, B, C) des Fenstergriffes (G) und des Wind- und/oder Regensensors anzeigt.

5. Fenstergriffzustandsdetektionsvorrichtung (X) nach einem der Ansprüche 1 bis 4, **dadurch gekennzeichnet, dass** durch die Fenstergriffzustandsdetektionsvorrichtung (X) das Messergebnis zusätzlich einem Zustand des Fensters, insbesondere "geschlossen" oder "angelehnt" oder "offen gekippt" oder "zugefallen und nicht geschlossen", zugeordnet wird.

6. Anordnung umfassend ein Fenster mit einem Fensterflügel (F) und einem Fenstergriff (G), wobei auf dem Fensterflügel (F) die Fenstergriffzustandsdetektionsvorrichtung (X) nach einem der Ansprüche 1 bis 5 angebracht ist.

7. Verfahren zur Detektion und Visualisierung des Zustandes (A, B, C) eines Fenstergriffs (G) eines einen Fensterflügel (F) aufweisenden Fensters anhand der Anordnung nach Anspruch 6 umfassend die Schritte:
i) Detektion des durch die Betätigung des Fenstergriffes (G) und Bewegung des Fensterflügels (F) verursachte zeitabhängige mechanische Erschütterung beziehungsweise Beschleunigung als Messergebnis mittels des zwei- oder dreidimensional detektierenden Beschleunigungssensors,
ii) Wahrscheinlichkeitsbasierte Zuordnung des Zustandes (A, B, C) des Fenstergriffes (G), insbesondere über eine KlEinheit (KI), über ein, ein Speicher aufweisendes, neuronales Netzwerk, in dem eine Vielzahl von durch eine Betätigung des Fenstergriffes (G) und Bewegung des Fensterflügels (F) bedingte Referenzmessergebnisse abgelegt sind,
iii) Visulisierung des Zustandes (A, B, C) des Fenstergriffs (G),
iv) Auswertung und Visualisierung der aktuellen Wetterbedingungen hinsichtlich Wind- und/oder Regen durch den Wind- und/oder Regensensor.

## Geänderte Patentansprüche

### Geänderte Patentansprüche gemäss Regel 137(2) EPÜ.

1. Fenstergriffzustandsdetektionsvorrichtung (X) zum Anbringen an einem einen Fenstergriff (G) aufweisenden Fensterflügel (F) eines Fensters zur Detektion des Zustandes des Fenstergriffs (G) umfassend einen Energiespeicher, einen Funksender und eine Auswerteeinheit, wobei die Auswerteeinheit der Fenstergriffzustandsdetektionsvorrichtung (X) einen zwei- oder dreidimensional detektierenden Beschleunigungssensor umfasst, der die durch die Betätigung des Fenstergriffes (G) und Bewegung des Fensterflügels (F) verursachte zeitabhängige mechanische Erschütterung beziehungsweise Beschleunigung als Messergebnis detektiert, wobei die Fenstergriffzustandsdetektionsvorrichtung (X) das Messergebnis über ein, einen Speicher aufweisendes, neuronales Netzwerk, in dem eine Vielzahl von durch eine Betätigung des Fenstergriffes (G) und Bewegung des Fensterflügels (F) bedingte Referenzmessergebnisse abgelegt sind, einem Zustand (A, B, C) des Fenstergriffes (G), insbesondere über eine KI-Einheit (Kl), wahrscheinlichkeitsbasiert zuordnet und wobei die Auswerteeinheit zudem einen Wind- und/oder Regensensor umfasst, wobei die Fenstergriffzustandsdetektionsvorrichtung (X) über den Funksender an ein Endgerät, insbesondere ein mobiles Endgerät, angeschlossen ist und dort den Zustand (A, B, C) des Fenstergriffes (G) und des Wind- und/oder Regensensors anzeigt und wobei Wind- und/oder Regen ebenfalls über den zwei- oder dreidimensional detektierenden Beschleunigungssensor erfassbar ist, wodurch ein Zustand des Fenstergriffes detektierbar ist, der zu einem geöffneten oder gekippten Fenster korrespondiert und zudem eine Wind- und/oder Regenmeldung als Warnhinweis visualisierbar ist.

2. Fenstergriffzustandsdetektionsvorrichtung (X) nach Anspruch 1,
**dadurch gekennzeichnet, dass** der Zustand (A, B, C) des Fenstergriffs (G) "geöffnet", "geschlossen" und "gekippt" umfasst.

3. Fenstergriffzustandsdetektionsvorrichtung (X) nach Anspruch 1 oder 2, **dadurch gekennzeichnet, dass** das neuronale Netzwerk selbstlernend ausgebildet ist, indem die Referenzmessergebnisse durch selbst detektierte Messergebnisse und die Zuordnung des Messergebnisses zu einem Zustand (A, B, C) ersetzt werden.

4. Fenstergriffzustandsdetektionsvorrichtung (X) nach einem der Ansprüche 1 bis 3, **dadurch gekennzeichnet, dass** durch die Fenstergriffzustandsdetektionsvorrichtung (X) das Messergebnis zusätzlich einem Zustand des Fensters, insbesondere "geschlossen" oder "angelehnt" oder "offen gekippt" oder "zugefallen und nicht geschlossen", zugeordnet wird.

5. Anordnung umfassend ein Fenster mit einem Fensterflügel (F) und einem Fenstergriff (G), wobei auf dem Fensterflügel (F) die Fenstergriffzustandsdetektionsvorrichtung (X) nach einem der Ansprüche 1 bis 4 angebracht ist.

6. Verfahren zur Detektion und Visualisierung des Zustandes (A, B, C) eines Fenstergriffs (G) eines einen Fensterflügel (F) aufweisenden Fensters anhand der Anordnung nach Anspruch 6 umfassend die Schritte:
i) Detektion des durch die Betätigung des Fenstergriffes (G) und Bewegung des Fensterflügels (F) verursachte zeitabhängige mechanische Erschütterung beziehungsweise Beschleunigung als Messergebnis mittels des zwei- oder dreidimensional detektierenden Beschleunigungssensors,
ii) Wahrscheinlichkeitsbasierte Zuordnung des Zustandes (A, B, C) des Fenstergriffes (G), insbesondere über eine KI-Einheit (KI), über ein, ein Speicher aufweisendes, neuronales Netzwerk, in dem eine Vielzahl von durch eine Betätigung des Fenstergriffes (G) und Bewegung des Fensterflügels (F) bedingte Referenzmessergebnisse abgelegt sind,
iii) Visulisierung des Zustandes (A, B, C) des Fenstergriffs (G),
iv) Auswertung und Visualisierung der aktuellen Wetterbedingungen hinsichtlich Wind- und/oder Regen durch den Wind- und/oder Regensensor.
